# EUROPÄISCHE PATENTSCHRIFT

(11) **EP 3 399 081 B1**
(45) Veröffentlichungstag und Bekanntmachung des Hinweises auf die Patenterteilung: **08.04.2020**
(21) Anmeldenummer: 17169413.6
(22) Anmeldetag: 04.05.2017
(51) Int. Cl.: D02H 3/00

(54) **MUSTERKETTENSCHÄRMASCHINE**
SAMPLE WARPER
OURDISSOIR D'ÉCHANTILLONAGE

(43) Veröffentlichungstag der Anmeldung: 07.11.2018
(73) Patentinhaber: KARL MAYER R&D GmbH, 63179 Obertshausen (DE)
(72) Erfinder: Hohm, Jürgen, 63820 Elsenfeld (DE); Baumann, Achim, 63538 Großkrotzenburg (DE)
(74) Vertreter: Keil & Schaafhausen Patentanwälte PartGmbB

(56) Entgegenhaltungen:
- EP-A1- 2 540 883
- EP-A2- 1 479 806
- DE-U1-202011 051 524
- US-A- 3 365 765

## Beschreibung

Die Erfindung betrifft eine Musterkettenschärmaschine mit einer Schärtrommel, die eine Rotationsachse aufweist und durch einen Wickelantrieb rotatorisch antreibbar ist, und einer in Umfangsrichtung der Schärtrommel stationär auf einer Basis angeordneten Fadenführanordnung mit mehreren Fadenführern, von denen jeder an einem Halter angeordnet ist und zwischen einer Aktivposition, in der Fäden in einem Ablagebereich auf dem Umfang der Schärtrommel ablegbar sind, und einer Passivposition vor der Stirnseite der Schärtrommel verlagerbar ist.

Eine derartige Musterkettenschärmaschine ist beispielsweise aus EP 2 540 883 B1 bekannt.

Zum Erzeugen einer Musterkette werden Fäden auf den Umfang der Schärtrommel gewickelt. Dies lässt sich zum einen dadurch realisieren, dass die Fadenführer um den Umfang der Schärtrommel geführt werden. Dabei ist es allerdings erforderlich, dass ein Gatter, aus dem die Fäden abgezogen werden, gemeinsam mit den Fadenführern rotiert.

Alternativ dazu ist es möglich, die Schärtrommel in Rotation zu versetzen und die Fäden durch nicht rotierende Fadenführer zuzuführen.

In beiden Fällen ist es möglich, durch eine Steuerung der Bewegung der Fadenführer die Reihenfolge der gleichzeitig aufgewickelten Fäden zu verändern und in der Regel auch einzelne Fäden aus dem Schärvorgang herauszunehmen. Diese Fäden werden dann auf eine Hilfstransporteinrichtung aufgewickelt, die vor der Stirnseite der Schärtrommel angeordnet ist.

Bei der aus EP 2 540 883 A1 bekannten Musterkettenschärmaschine sind die Fadenführer parallel zur Achse der Schärtrommel bewegbar. Hierzu sind entsprechende Antriebseinheiten für die Fadenführer vor der Stirnseite der Schärtrommel angeordnet. Dies erfordert einen erheblichen Bauraum.

US 3 365 765 A beschreibt eine Musterkettenschärmaschine, bei der Fäden über zwei Walzen geführt werden, die in einem gewissen Abstand zueinander angeordnet sind. Die Fäden werden einzeln mithilfe eines Hakens geführt, der an einem umlaufenden Band befestigt ist. Die Fäden werden aus einem Gatter abgezogen und mithilfe eines Fadenführers in den Weg des umlaufenden Hakens geschwenkt, so dass der umlaufende Haken den jeweiligen Faden mitnehmen kann. Wenn das Wickeln dieses Fadens beendet wird, wird der Fadenführer wieder in eine Neutralposition geschwenkt, so dass der Haken einen anderen Faden erfassen kann.

DE 20 2011 051 524 U1 zeigt eine Fadenführer-Einheit mit mehrfachem rotatorischen Antrieb für eine Musterschärmaschine. Zwei oder mehr rotatorische Achsen sind mechanisch hintereinander angeordnet und werden so angesteuert, dass für die Öse am Ende eines Fadenführers eine lineare Bewegung erreicht wird.

EP 1 479 806 A2 zeigt eine weitere Musterkettenschärmaschine, bei der die Schärtrommel beim Schären stationär bleibt. Eine Fadenführeranordnung ist vor der Stirnseite der Schärtrommel angeordnet und rotiert gemeinsam mit einem Drehgatter. Die Fadenführeranordnung weist mehrere Fadenführer auf, die jeweils entweder in eine Position verschwenkt werden können, in der sie einen Faden auf den Umfang der Schärtrommel ablegen, oder in eine Position, in der sie den Faden vor die Stirnseite der Schärtrommel führen, wo er auf eine Hilfstransporteinrichtung abgelegt werden kann.

Der Erfindung liegt die Aufgabe zugrunde, eine hohe Arbeitsgeschwindigkeit der Musterkettenschärmaschine bei kleinem Bauraum zu erzielen.

Diese Aufgabe wird bei einer Musterkettenschärmaschine der eingangs genannten Art dadurch gelöst, dass die Fadenführer mit einem Schwenkantrieb versehen sind, mit dem sie gegenüber der Basis jeweils um eine Schwenkachse verschwenkbar sind, wobei die Schwenkantriebe in mindestens zwei Ebenen angeordnet sind, die in eine Richtung parallel zur Rotationsachse zueinander versetzt sind.

Ein mit einem Schwenkantrieb versehener Fadenführer kann seine Position in Axialrichtung der Schärtrommel gesehen dadurch verändern, dass der Schwenkantrieb den Fadenführer verschwenkt. Diese Schwenkbewegung kann einerseits so ausgestaltet sein, dass der Fadenführer den Faden entweder auf dem Umfang der Schärtrommel ablegt oder vor die Stirnseite der Schärtrommel führt. Die Fadenführer können auch so angesteuert werden, dass sie die Reihenfolge der gleichzeitig aufgewickelten Fäden ändern. Der Schwenkantrieb erfordert nur relativ geringen Bauraum. Dementsprechend kann man auch bei der Verwendung von mehreren mit einem Schwenkantrieb versehenen Fadenführern den für die Musterkettenschärmaschine benötigten Bauraum klein halten. Durch die Anordnung in mindestens zwei Ebenen wird der zur Verfügung stehende Bauraum in günstiger Weise gut ausgenutzt.

Vorzugsweise weisen alle Fadenführer einen Schwenkantrieb auf. Dies hat den Vorteil, dass die Fadenführer alle gleichartig angesteuert werden können.

Hierbei ist bevorzugt, dass die Schwenkantriebe einer Ebene relativ zu Schwenkantrieben einer anderen Ebene in Umfangsrichtung versetzt zueinander angeordnet sind. Die Umfangsrichtung bezieht sich dabei auf die Umfangsrichtung der Schärtrommel. Der Versatz in Umfangsrichtung bedeutet, dass ein Schwenkantrieb einer Ebene in einer Lücke zwischen zwei Schwenkantrieben der anderen Ebene angeordnet ist. Dies trägt dazu bei, dass sich die Fadenführer der jeweiligen Schwenkantriebe beim Wickeln und beim Bewegen nicht gegenseitig stören.

Vorzugsweise sind die Schwenkantriebe in einer Ebene jeweils auf einer Kreislinie um die Rotationsachse angeordnet. Alle Fäden, die von Fadenführern der Schwenkantriebe einer Ebene geführt werden, haben dann praktisch das gleiche Auflaufverhalten auf die Schärtrommel. Dies wirkt sich günstig auf die Qualität der aufgewickelten Kette aus.

Hierbei ist bevorzugt, dass die Kreislinien von zwei Ebenen jeweils den gleichen Radius in Bezug auf die Rotationsachse aufweisen. Damit ergibt sich das gleiche Auflaufverhalten der Fäden für die Fadenführer beider Ebenen.

Vorzugsweise ist eine Hilfstransportvorrichtung vor der Stirnseite der Schärtrommel angeordnet und in der Passivposition eines Fadenführers verläuft ein Fadenpfad zur Hilfstransportvorrichtung, der außerhalb eines Schwenkbereichs aller anderen Halter liegt. Damit wird vermieden, dass sich eine Kollision zwischen Haltern und Fäden ergibt und zwar auch dann, wenn die Fäden auf die Hilfstransportvorrichtung aufgewickelt werden.

Vorzugsweise ist der Halter als Stab ausgebildet. Man kann dann beispielsweise an einem Ende des Stabes den Fadenführer anordnen, beispielsweise in Form einer Fadenführeröse. Das andere Ende des Stabes kann dann mit dem Schwenkantrieb verbunden sein. Wenn der Schwenkantrieb arbeitet, dann wird der Stab verschwenkt und der Fadenführer folgt dabei der Schwenkbewegung des Endes des Stabes.

Vorzugsweise weist der Stab eine Länge im Bereich von 250 bis 300 mm auf. Damit wird die Schwenkbewegung des Fadenführers am Ende des Stabes soweit einer linearen Bewegung angeglichen, dass eine einfache Steuerung verwendet werden kann.

Bevorzugterweise sind bei einer maximalen Auftragshöhe von Fäden auf dem Umfang der Schärtrommel die Stäbe kreuzungsfrei zueinander angeordnet. Auch damit wird eine gegenseitige Störung der Fäden untereinander unterbunden.

In einer bevorzugten Ausgestaltung sind die Schwenkantriebe inmitten des Ablagebereichs angeordnet. Die Schwenkantriebe befinden sich also seitlich neben der Schärtrommel. Dies spart zum einen Bauraum. Zum anderen kann man dann auch bei einer Schwenkbewegung der Fadenführer eine ausreichende Annäherung an eine lineare Bewegung erzielen, was die Steuerung vereinfacht.

Vorzugsweise sind die Schwenkantriebe maximal bis zu einer Höhe von 1,7 m oberhalb der Unterseite der Basis angeordnet. Damit bleiben alle Schwenkantriebe und alle Fadenführer für eine Bedienungsperson zugänglich. Man benötigt keine Steighilfen, wie Leitern, Podeste oder dergleichen, um Wartungsarbeiten oder Einstellarbeiten vorzunehmen.

Die Erfindung wird im Folgenden anhand eines bevorzugten Ausführungsbeispiels in Verbindung mit der Zeichnung beschrieben. Hierin zeigen:
- Fig. 1: eine schematische perspektivische Darstellung einer Musterkettenschärmaschine,
- Fig. 2: eine Draufsicht auf Fadenführer an einer Schärtrommel in vergrößerter Darstellung und
- Fig. 3: eine vergrößerte perspektivische Darstellung der Anordnung von Schwenkantrieben.

Eine Musterkettenschärmaschine 1 weist eine Schärtrommel 2 auf, an deren Umfang mehrere Transportflächen 3 angeordnet sind. Die Transportflächen 3 sind hier durch Transportbänder gebildet, die parallel zur Achse der Schärtrommel 2 bewegt werden können.

Die Schärtrommel 2 ist durch einen Wickelantrieb 4 im Betrieb angetrieben. Sie kann dabei Umfangsgeschwindigkeiten bis zu 800 m/min. erreichen.

Die Schärtrommel 2 weist eine freie Stirnseite 5 auf. Die freie Stirnseite ist an dem Ende der Schärtrommel 2 angeordnet, das vom Wickelantrieb 4 abgewandt ist. An der freien Stirnseite 5 ist ein Einlauf 6 für eine nicht näher dargestellte Hilfstransportvorrichtung vorgesehen, deren Funktion weiter unten erläutert wird.

Die Schärtrommel 2 weist im Bereich des freien Endes einen Ablagebereich 7 auf. Im Bereich des Ablagebereichs 7 werden beim Herstellen einer Kette Fäden auf dem Umfang der Schärtrommel 2 abgelegt. Hierbei werden die Fäden in Form von so genannten "Bändchen" zugeführt, d.h. es werden mehrere Fäden auf einmal aufgewickelt. Wenn ein Bändchen mit der für die Musterkette erforderlichen Länge aufgewickelt worden ist, dann werden die Transportflächen 3 bewegt, um Platz für ein neues Bändchen zu schaffen. In Abhängigkeit von der gewählten Betriebsweise können die Transportflächen 3 auch bereits während des Wickelns bewegt werden.

Die Fäden werden von Spulen 8 abgezogen, die in einem stationären Gatter 9 angeordnet sind. Die Fäden werden dann durch eine Fadenführeranordnung 10 geführt. Die Fadenführeranordnung 10 weist eine Vielzahl von Fadenführern 11 auf, wie dies im Zusammenhang mit den Fig. 2 und 3 näher beschrieben ist.

Die Fadenführeranordnung 10 weist eine Basis 12 auf, die bzgl. zur Schärtrommel 2 stationär angeordnet ist. Die Basis 12 kann beispielsweise auf demselben Fußboden einer Fabrikhalle aufstehen, auf der auch ein Fundament 13 der Schärtrommel aufsteht.

Die Fadenführer 11 sind hier als Ösen ausgebildet, die an dem Ende eines Stabes 14 angeordnet sind. Das andere Ende des Stabes ist an einem Schwenkantrieb 15 angeordnet. Wie man insbesondere aus Fig. 2 erkennen kann, sind die Schwenkantriebe inmitten des Ablagebereichs 7 angeordnet.

Die Schwenkantriebe 15, sind, wie man in Fig. 2 und 3 erkennen kann, in zwei Ebenen angeordnet, wobei die Ebenen in einer Richtung parallel zur Rotationsachse der Schärtrommel 2 zueinander versetzt angeordnet sind. Es können auch mehr als zwei Ebenen vorgesehen sein, um eine entsprechend größere Anzahl von Schwenkantrieben 15 unterzubringen.

Wie man in den Fig. 2 und 3 erkennen kann, sind die Schwenkantriebe einer Ebene gegenüber den Schwenkantrieben der anderen Ebene in Umfangsrichtung versetzt zueinander angeordnet. Dementsprechend kann ein Hebel 14a eines Schwenkantriebs 15 zwischen zwei Hebeln 14b, 14c zweier benachbarter Schwenkantriebe 15b, 15c bewegt werden, ohne dass sich die Hebel 14a, 14b, 14c gegenseitig behindern oder die Hebel 14a, 14b, 14c bei einer Bewegung kollidieren.

Wie man in Fig. 2 erkennen kann, sind die Fadenführer zwischen einer Aktivposition, in der sie Fäden auf dem Ablagebereich 7 auf dem Umfang der Schärtrommel 2 ablegen können, und einer Passivposition verlagerbar. In der Passivposition werden Fäden vor die freie Stirnseite 5 der Schärtrommel 2 geführt und werden dort auf der Hilfstransportvorrichtung abgelegt. Die Hilfstransportvorrichtung kann beispielsweise durch eine so genannte "Mittelschnur" oder eine ähnlich Einrichtung gebildet sein, auf der Fäden, die in einem bestimmten Stadium des Herstellens der Musterketten nicht benötigt werden, aufgewickelt werden. Die Hilfstransportvorrichtung kann hierbei mit der Schärtrommel 2 rotieren, gegebenenfalls auch mit einer abweichenden, vorzugsweise niedrigeren Geschwindigkeit, um die Fäden unter Spannung zu halten. In der Passivposition eines jeden Fadenführers 11 verläuft ein Fadenpfad zur Hilfstransportvorrichtung, der außerhalb eines Schwenkbereichs aller anderen Stäbe liegt. Ein Faden, der entlang dieses Fadenpfades geführt wird, kollidiert also nicht mit anderen Stäben oder Haltern.

Die Schwenkantriebe einer Ebene sind jeweils auf einer Kreislinie um die Rotationsachse der Schärtrommel 2 angeordnet. Dieser Radius ist für die Schwenkantriebe beider Ebenen gleich. Dies führt dazu, dass die durch die Fadenführeranordnung 10 geführten Fäden alle praktisch das gleiche Auftreffverhalten auf den Ablagebereich 7 der Schärtrommel 2 haben. Bis zu einer maximalen Auftragshöhe von Fäden auf den Umfang der Schärtrommel 2 sind die Stäbe 14, 14a, 14b, 14c kreuzungsfrei zueinander angeordnet, so dass auch hier keine Verwirrung der Fäden entstehen kann.

Die Stäbe 14, 14a, 14b, 14c haben eine Länge im Bereich von 250 bis 300 mm. Im vorliegenden Ausführungsbeispiel haben sie eine Länge im Bereich von 270 bis 290 mm.

Da die Schwenkantriebe 15, 15a, 15b, 15c inmitten des Ablagebereichs 7 angeordnet sind, bewegen sich die Fadenführer 11 zwar auf einer Kreislinie, wenn die Schwenkantriebe 15 aktiv sind. Diese Kreislinie weicht jedoch nur unwesentlich von einer Geraden ab, so dass man bei der Ansteuerung der Schwenkantriebe 15 nur geringfügige Korrekturen vornehmen muss, um die einzelnen Fäden jeweils an einer gewünschten Position auf den Transportflächen 3 abzulegen.

Wie man in Fig. 1 erkennen kann, weist die Fadenführeranordnung 10 eine geringere Höhe als die Schärtrommel 2 auf. Die Schwenkantriebe 15 sind maximal bis zu einer Höhe von 1,7 m oberhalb der Unterseite der Basis 12 angeordnet. Wenn die Basis 12 auf einem Fußboden aufsteht, kann eine Bedienungsperson dann alle Schwenkantriebe und auch alle Fadenführer 11 erreichen, um beispielsweise Fäden einzuziehen oder Wartungsarbeiten vorzunehmen.

Die Stäbe 14, 14a, 14b, 14c können aus einem kohlefaserverstärkten Kunststoff gebildet sein. Die Fadenführer 11 können durch eine Öse gebildet sein, die in eine Metallfassung am Ende der Stäbe eingeschraubt ist. Damit kann die Öse schnell gewechselt werden.

Die Schwenkantriebe 15 sind vorzugsweise als Schrittmotoren ausgebildet, die eine Auflösung in Schritte und Mikro-Schritte haben. Derartige Schrittmotoren und die dazu entsprechende Ansteuerelektronik sind kostengünstig erhältlich.

## Patentansprüche

1. Musterkettenschärmaschine (1) mit einer Schärtrommel (2), die eine Rotationsachse aufweist und durch einen Wickelantrieb (4) rotatorisch antreibbar ist, und einer in Umfangsrichtung der Schärtrommel (2) stationär auf einer Basis (12) angeordneten Fadenführeranordnung (10) mit mehreren Fadenführern (11), von denen jeder an einem Halter angeordnet ist und zwischen einer Aktivposition, in der Fäden in einem Ablagebereich (7) auf dem Umfang der Schärtrommel (2) ablegbar sind, und einer Passivposition vor der Stirnseite (5) der Schärtrommel (2) verlagerbar ist, **dadurch gekennzeichnet, dass** Fadenführer (11) mit einem Schwenkantrieb (15, 15a, 15b, 15c) versehen sind, mit dem sie gegenüber der Basis (12) jeweils um eine Schwenkachse verschwenkbar sind, wobei die Schwenkantriebe (15, 15a, 15b, 15c) in mindestens zwei Ebenen angeordnet sind, die in eine Richtung parallel zur Rotationsachse der Schärtrommel zueinander versetzt sind.

2. Musterkettenschärmaschine nach Anspruch 1, **dadurch gekennzeichnet, dass** alle Fadenführer (11) einen Schwenkantrieb (15, 15a, 15b, 15c) aufweisen.

3. Musterkettenschärmaschine nach Anspruch 1 oder 2, **dadurch gekennzeichnet, dass** die Schwenkantriebe (15, 15a) einer Ebene relativ zu Schwenkantrieben (15b, 15c) einer anderen Ebene in Umfangsrichtung der Schärtrommel versetzt zueinander angeordnet sind.

4. Musterkettenschärmaschine nach einem der Ansprüche 1 bis 3, **dadurch gekennzeichnet, dass** die Schwenkantriebe (15, 15a; 15b, 15c) in einer Ebene jeweils auf einer Kreislinie um die Rotationsachse angeordnet sind.

5. Musterkettenschärmaschine nach Anspruch 4, **dadurch gekennzeichnet, dass** die Kreislinien von zwei Ebenen jeweils den gleichen Radius in Bezug auf die Rotationsachse aufweisen.

6. Musterkettenschärmaschine nach einem der Ansprüche 1 bis 5, **dadurch gekennzeichnet, dass** eine Hilfstransportvorrichtung vorder Stirnseite (5) der Schärtrommel (2) angeordnet ist und in der Passivposition eines jeden Fadenführers (11) ein Fadenpfad zur Hilfstransportvorrichtung verläuft, der außerhalb eines Schwenkbereichs aller anderen Halter liegt.

7. Musterkettenschärmaschine nach einem der Ansprüche 1 bis 6, **dadurch gekennzeichnet, dass** der Halter als Stab (14, 14a, 14b, 14c) ausgebildet ist.

8. Musterkettenschärmaschine nach Anspruch 7, **dadurch gekennzeichnet, dass** der Stab (14, 14a, 14b, 14c) eine Länge im Bereich von 250 bis 300 mm aufweist.

9. Musterkettenschärmaschine nach Anspruch 7 oder 8, **dadurch gekennzeichnet, dass** bei einer maximalen Auftragshöhe von Fäden auf dem Umfang der Schärtrommel (2) die Stäbe (14, 14a, 14b, 14c) kreuzungsfrei zueinander angeordnet sind.

10. Musterkettenschärmaschine nach einem der Ansprüche 1 bis 9, **dadurch gekennzeichnet, dass** die Schwenkantriebe (15, 15a, 15b, 15c) inmitten des Ablagebereichs (7) angeordnet sind.

11. Musterkettenschärmaschine nach einem der Ansprüche 1 bis 10, **dadurch gekennzeichnet, dass** die Schwenkantriebe (15, 15a, 15b, 15c) maximal bis zu einer Höhe von 1,7 m oberhalb der Unterseite der Basis (12) angeordnet sind.

## Claims

1. Sample warper (1) having a sectional-warping drum (2) which has a rotation axis and is rotatably drivable by a winding drive (4), and a yarn-guide assembly (10) that in the circumferential direction of the sectional-warping drum (2) is disposed so as to be stationary on a base (12), said yarn-guide assembly (10) having a plurality of yarn guides (11), each of the latter being disposed on a holder and being displaceable between an active position, in which yarns are depositable in a depositing region (7) on the circumference of the sectional-warping drum (2), and a passive position in front of the front end (5) of the sectional-warping drum (2), **characterized in that** yarn guides (11) are provided with a pivot drive (15, 15a, 15b, 15c) by way of which said yarn guides (11) are pivotable in relation to the base (12) in each case about one pivot axis, wherein the pivot drives (15, 15a, 15b, 15c) are disposed in at least two planes which are mutually offset in a direction that is parallel with the rotation axis of the warping drum.

2. Sec Sample warper according to Claim 1, **characterized in that** all yarn guides (11) have a pivot drive (15, 15a, 15b, 15c).

3. Sample warper machine according to Claim 1 or 2, **characterized in that** the pivot drives (15, 15a) of one plane are disposed so as to be mutually offset in the circumferential direction in relation to the pivot drives (15b, 15c) of another plane.

4. Sample warper according to any of claims 1 to 3, **characterized in that** the pivot drives (15, 15a; 15b, 15c) in one plane are in each case disposed on a circle about the rotation axis.

5. Sample warper according to Claim 4, **characterized in that** the circles of two planes in each case have the same radius to the rotation axis.

6. Sample warper according to one of Claims 1 to 5, **characterized in that** an auxiliary transportation device is disposed in front of the front end (5) of the sectional-warping drum (2), and a yarn path that is outside a pivoting range of all other holders runs towards the auxiliary transportation device in the passive position of each yarn guide (11) .

7. Sample warper according to one of Claims 1 to 6, **characterized in that** the holder is configured as a rod (14, 14a, 14b, 14c).

8. Sample warper according to Claim 7, **characterized in that** the rod (14, 14a, 14b, 14c) has a length in the range from 250 to 300 mm.

9. Sample warper according to Claim 7 or 8, **characterized in that**, in the case of a maximum height of application of yarns on the circumference of the sectional-warping drum (2), the rods (14, 14a, 14b, 14c) are mutually disposed in a non-intersecting manner.

10. Sample warper according to one of Claims 1 to 9, **characterized in that** the pivot drives (15, 15a, 15b, 15c) are disposed in the middle of the depositing region (7).

11. Sample warper according to one of Claims 1 to 10, **characterized in that** the pivot drives (15, 15a, 15b, 15c) are disposed up to a maximum height of 1.7 m above the lower side of the base (12).

## Revendications

1. Ourdissoir d'échantillonnage (1) comprenant un tambour d'ourdissage (2) qui présente un axe de rotation et peut être entraîné en rotation par un entraînement À enroulement (4), et un agencement de guides-fils (10) disposé fixe sur une base (12) dans le sens périphérique du tambour d'ourdissage (2), comprenant plusieurs guides-fils (11), desquels chacun est disposé sur un support et peut passer d'une position active dans laquelle des fils peuvent être déposés dans une zone de dépôt (7) sur le pourtour du tambour d'ourdissage (2) et une position passive de la face avant (5) du tambour d'ourdissage (2), **caractérisé en ce que** des guides-fils (11) sont dotés d'un entraînement pivotant (15, 15a, 15b, 15c) avec lequel ils peuvent pivoter sur un pivot par rapport à la base (12), dans lequel les entraînements pivotants (15, 15a, 15b, 15c) sont disposés dans au moins deux plans qui sont décalés l'un par rapport à l'autre dans une direction parallèle à l'axe de rotation du tambour d'ourdissage.

2. Ourdissoir d'échantillonnage selon la revendication 1, **caractérisé en ce que** tous les guides-fils (11) présentent un entraînement pivotant (15, 15a, 15b, 15c) .

3. Ourdissoir d'échantillonnage selon la revendication 1 ou 2, **caractérisé en ce que** les entraînements pivotants (15, 15a) d'un plan sont disposés décalés l'un par rapport à l'autre par rapport aux entraînements pivotants (15b, 15c) d'un autre plan dans le sens périphérique du tambour d'ourdissage.

4. Ourdissoir d'échantillonnage selon l'une des revendications 1 à 3, **caractérisé en ce que** les entraînements pivotants (15, 15a, 15b, 15c) dans un plan sont disposés respectivement sur une circonférence autour de l'axe de rotation.

5. Ourdissoir d'échantillonnage selon la revendication 4, **caractérisé en ce que** les circonférences de deux plans présentent respectivement le même rayon par rapport à l'axe de rotation.

6. Ourdissoir d'échantillonnage selon l'une des revendications 1 à 5, **caractérisé en ce qu'**un dispositif de transport auxiliaire est disposé devant la face avant (5) du tambour d'ourdissage (2) et dans la position passive d'un guide-fil (11) respectif, un trajet de fil, qui est en-dehors d'une plage de pivotement de tous les autres supports, va vers le dispositif de transport auxiliaire.

7. Ourdissoir d'échantillonnage selon l'une des revendications 1 à 6, **caractérisé en ce que** le support est conçu en tant que tige (14, 14a, 14b, 14c).

8. Ourdissoir d'échantillonnage selon la revendication 7, **caractérisé en ce que** la tige (14, 14a, 14b, 14c) présente une longueur de l'ordre de 250 à 300 mm.

9. Ourdissoir d'échantillonnage selon la revendication 7 ou 8, **caractérisé en ce que** pour une hauteur d'application maximale de fils sur le pourtour du tambour d'ourdissage (2), les tiges (14, 14a, 14b, 14c) sont disposées l'une par rapport à l'autre sans se croiser.

10. Ourdissoir d'échantillonnage selon l'une des revendications 1 à 9, **caractérisé en ce que** les entraînements pivotants (15, 15a, 15b, 15c) sont disposés au milieu de la zone de dépôt (7).

11. Ourdissoir d'échantillonnage selon l'une des revendications 1 à 10, **caractérisé en ce que** les entraînements pivotants (15, 15a, 15b, 15c) sont disposés au maximum jusqu'à une hauteur de 1,7 m au-dessus de la face inférieure de la base (12).
